# EUROPÄISCHE PATENTSCHRIFT

(11) **EP 1 406 470 B1**
(45) Veröffentlichungstag und Bekanntmachung des Hinweises auf die Patenterteilung: **20.01.2010**
(21) Anmeldenummer: 03021041.3
(22) Anmeldetag: 17.09.2003
(51) Int. Cl.: H04R 25/00, H03H 17/02

(54) **Drahtloses Übertragungssystem für Hörgeräte**
Wireless transmission system for hearing-aids
Système de transmission sans fils pour prothèse auditive

(30) Priorität: 30.09.2002 DE 10245555
(43) Veröffentlichungstag der Anmeldung: 07.04.2004
(62) Teilanmeldung aus: 08016304.1
(73) Patentinhaber: Siemens Audiologische Technik GmbH, 91058 Erlangen (DE)
(72) Erfinder: Niederdränk, Torsten, Dr., 91056 Erlangen (DE)
(74) Vertreter: Maier, Daniel Oliver

(56) Entgegenhaltungen:
- WO-A-96/41498
- CH-A- 552 329
- US-A- 4 419 995
- US-A- 4 654 880
- US-A- 5 871 509

## Beschreibung

Die vorliegende Erfindung betrifft ein Hörgerät mit einer Funkvorrichtung zur Signalübertragung insbesondere zu einem zweiten Hörgerät, wobei die Funkvorrichtung eine Antenneneinrichtung zum Senden und/oder Empfangen aufweist und bei dem Maßnahmen zur Störsignalverminderung getroffen sind sowie ein entsprechendes Verfahren zur Störsignalverminderung bei Hörgeräteempfangssignalen des drahtlosen Übertragungssystems.

Eine Funkvorrichtung zur Signalübertragung, wobei die Funkvorrichtung eine Antenneneinrichtung zum Senden und/oder Empfangen aufweist, ist aus der US 4 654 880 A bekannt. Diese Druckschrift offenbart eine Resonanzantenne als Sendevorrichtung, welche über eine Barriere hinweg induktiv mit einem Hochfrequenzsender gekoppelt ist. Der Hochfrequenzsender verfügt über einen Schwingungsgenerator, dessen Schwingungsfrequenz eine Resonanz hervorruft. Dies führt zur induktiven Kopplung der sendenden Resonanzantenne mit der empfangenden Resonanzantenne.

Die CH 552 329 A offenbart ein Hörgerät mit einem in seinem hinter dem Ohr zu tragendem Gehäuse eingebautem Rundfunkempfänger. Ein NF-Verstärker des Rundfunkempfängers ist dabei mittels eines Umschalters auf ein Mikrofon umschaltbar. Außerdem ist der NF-Verstärker auf eine im Hörgeräte-Gehäuse eingebaute Induktionsschleife umbaubar.

Die US 5 871 509 A offenbart den Einsatz eines Medianfilters in implantierbaren Herzschrittmachern. Der Medianfilter minimiert oder eliminiert hierbei den Effekt stark abweichender Datenpunkte in einkommenden Signalen, ohne dass dabei notwendigerweise Signalkomponenten entfernt werden müssen, die dem einkommenden Signal selbst zuzuordnen sind.

In der Hörgerätetechnik ist die bidirektionale, drahtlose Kopplung der Hörgeräte bei binauraler Versorgung, d. h. die Versorgung jedes Ohrs mit jeweils einem Hörgerät, ein für viele Audiologen angestrebtes Ziel. Aufgrund der räumlichen und der energetischen Beschränkungen ist allerdings die Verwendung der bisher bekannten, drahtlosen Übertragungssysteme unter realen Bedingungen unmöglich. Insbesondere die Realisierung der Funktion des Sendens aus dem Hörgerät heraus ist mit vertretbarem Energieverbrauch bisher nicht realisierbar gewesen. In diesem Zusammenhang sind Hörgeräte bekannt, die über eine binaurale Kopplung auf Basis einer drahtlosen Übertragungsstrecke verfügen, wobei jedoch unidirektionale FM-Übertragungssysteme mit Audio-Bandbreite (CROS/BiCROS-Systeme) und hohem Energieaufwand eingesetzt werden. Derartige Lösungen sind insbesondere für IdO-Hörgeräte (In-dem-Ohr-Hörgeräte) nicht praktikabel.

Die Aufgabe der vorliegenden Erfindung besteht somit darin, eine drahtlose Kopplung von Hörgeräten bei verbessertem Energieverbrauch zur Verfügung zu stellen.

Erfindungsgemäß vorgesehen ist ein Hörgerät mit einer Empfangsvorrichtung zum Empfangen mehrerer Werte mindestens eines Funksignals, wobei die Empfangsvorrichtung eine Medianfiltereinrichtung aufweist, mit der ein mittlerer Wert der mehreren Werte zur Störsignalverminderung ermittelbar ist.

Schließlich wird die oben genannte Aufgabe gemäß der vorliegenden Erfindung auch gelöst durch ein Verfahren zur Störsignalverminderung bei Hörgeräteempfangssignalen durch Empfangen mehrerer Werte mindestens eines Funksignals durch ein Hörgerät, und Medianfiltern der mehreren Werte zur Gewinnung eines mittleren Werts für eine Störsignalverminderung innerhalb des empfangenen Funksignals.

Der Erfindung liegt der Gedanke zugrunde, eine Übertragungsstrecke aufzubauen, über die Steuerdaten mit geringer Rate übertragen werden können. Vorzugsweise kann dies durch eine Halb-Duplex-Übertragungsstrecke realisiert werden. Aus Gründen der Effektivität sollte für die Übertragung der Langwellenbereich verwendet werden. Vorzugsweise lässt sich dies wirtschaftlich durch eine induktive Kopplung mit dem jeweils anderen Hörgerät realisieren.

Bei Hörgeräten ist die Verwendung eines Quarzoszillators für eine Frequenzreferenz zur Datenübertragung aus räumlichen Gründen nicht möglich. Daher wird günstigerweise der nachfolgend beschriebene Antennenoszillator sendeseitig als Frequenznormal für das Übertragungssystem herangezogen. Neben der Festlegung der Übertragungsträgerfrequenz über die Resonanzfrequenz des Antennenoszillators kann für den übertragenen Datenstrom ein Bittakt (Bitclock) durch Herunterteilen der Trägerfrequenz abgeleitet werden.

Vorteilhafterweise wird als Sendeantenne ein LC-Oszillator bestehend aus einer Spule und einer Kapazität eingesetzt, der über eine hohe Güte, z. B. Q > 10, verfügt. Dieser LC-Oszillator gewährleistet eine hohe Effizienz. Er kann beispielsweise im Sendefall mit geringer Leistung angeregt werden und schwingt daraufhin auf. Die dabei im Schwingkreis entstehenden hohen Blindströme sorgen für eine gute Abstrahlung der Spule (Streuinduktivität). Zur Datenübertragung kann dieser selbsterregte Schwingkreis in seiner Resonanzfrequenz verstimmt und damit für Frequenzmodulation verwendet werden.

Empfangsseitig kann nach Schmalbandfilterung und Digitalisierung zur Störsignalverminderung eine Medianfiltereinrichtung eingesetzt werden. Mit dem Medianfilter lässt sich aus mehreren Werten ein mittlerer Wert gewinnen, der einen verhältnismäßig geringen Störanteil besitzt.

Aus Gründen der Energiewirtschaft empfiehlt es sich, die Kommunikation über eine Halb-Duplex-Übertragungsstrecke aufzubauen. Einen weiteren Energievorteil bringt eine schmalbandige Signalübertragung im Langwellenbereich. Auf hohe Bandbreiten, wie sie für die Übertragung von Audiodaten gefordert wird, kann hier in der Regel verzichtet werden.

In dem Hörgerät kann der LC-Schwingkreis sowohl für die Erzeugung einer Trägerfrequenz zum Senden als auch zum Takten der Empfangsvorrichtung, insbesondere einer darin enthaltenen Filtereinrichtung, eingesetzt werden. Damit ist es möglich, ein quarzunabhängiges Übertragungssystem zu bilden. Die Datenrate bestimmt sich dabei aus der Trägerfrequenz und einem vorgegebenen Teiler. Vorzugsweise synchronisiert sich die Empfangsvorrichtung zunächst auf die Trägerfrequenz und die Filterung, z.B. Breite des Medianfilters, passt sich an die Trägerfrequenz bzw. Datenrate adaptiv an, so dass eine geeignete Auswertung stattfinden kann.

Die vorliegende Erfindung wird nun anhand der beigefügten Zeichnung, die ein Sendeteil und ein Empfangsteil eines erfindungsgemäßen Hörgeräts schematisch wiedergibt, näher erläutert. Die nachfolgend beschriebene Ausführungsform stellt dabei jedoch nur eine bevorzugte Ausführungsform der vorliegenden Erfindung dar.

Gemäß der schematischen Darstellung in der Figur besteht die Funkvorrichtung des erfindungsgemäßen Hörgeräts aus einer Senderschaltung 1, einem Antennenkreis 2 und einer Empfängerschaltung 3. Eine Datenverarbeitungseinheit 4 ist an die Empfängerschaltung 3 angeschlossen. Die Senderschaltung 1 umfasst einen Verstärker 11, der über einen Schalter S1 an den Antennenkreis 2 angeschlossen ist. Zum Senden wird der Schalter S1 geschlossen und der Antennenkreis 2, der aus einer Parallelschaltung einer Spule L1 und eines Kondensators C1 besteht, durch entsprechende Rückkopplung mit dem Verstärker 11 mit Resonanzfrequenz erregt.

Parallel zu dem Verstärker 11 ist eine Reihenschaltung aus einem Kondensator C2 und einem Schalter S2 geschaltet. Falls der Kondensator C2 zu dem Kondensator C1 hinzugeschaltet wird, erhöht sich die Resonanzkapazität, wodurch die Resonanzfrequenz sinkt. Somit kann mit Hilfe des Schalters S2 die Resonanzfrequenz variiert werden.

Die Spule L1 im Antennenresonanzkreis 2 ermöglicht eine gute Abstrahlung im Langwellenbereich. Falls nun der Schalter S2 im Takt der zu übertragenden Daten geschaltet wird, wird von der Spule L1 ein entsprechendes frequenzmoduliertes Datensignal drahtlos abgestrahlt.

Durch die Verwendung des LC-Antennenkreises 2 kann in einem sehr geringen Bauraum ein kompakter Schwingkreis realisiert werden. Der Schwingkreis 2 ist darüber hinaus verhältnismäßig energiearm zu betreiben, da er durch den Verstärker 11 nur kurz angestoßen zu werden braucht. Es muss lediglich diejenige Energie zugeführt werden, die durch die Abstrahlung von der Spule L1 verloren geht.

Die Empfängerschaltung 3 ist ebenfalls an den Antennenkreis 2 angeschlossen. Fungiert der Antennenkreis 2 als Empfänger, so wird das Signal in der Empfängerschaltung 3 zunächst in einem Vorverstärker 31 vorverstärkt und anschließend einem Bandpassfilter 32 zugeführt. Befreit von unbeachtlichen Frequenzanteilen wird das Signal in einem Verstärker 33 weiter verstärkt, gegebenenfalls weiterverarbeitet und einem Medianfilter 34 zugeführt. Dieser Medianfilter 34 filtert aus beispielsweise fünf Werten den mittleren heraus und sorgt damit für eine sehr gute Unterdrückung beziehungsweise Verminderung von Störungen. Der Ausgang des Medianfilters 34 ist mit einer Auswerteeinheit 35 verbunden. Vom Ausgang der Auswerteeinheit 35 verlässt das Empfangssignal die Empfängerschaltung 3 und wird an eine Weiterverarbeitungseinrichtung 4, die beispielsweise zur Übertragungssteuerung dient oder eine Schnittstelle darstellt, übertragen.

Mit dem zwischen dem Sendeteil 1 und dem Empfangsteil 3 geschalteten Antennenoszillator 2 lässt sich nicht nur die Resonanzfrequenz des Antennenoszillators als Trägerfrequenz sondern auch ein entsprechender Bittakt übertragen. Der hochohmig an den Antennenkreis 2 angeschlossene Empfangsteil 3 ist ständig aktiv und leitet neben dem Bittakt auch die mittels Frequenzmodulation übertragene Information aus dem Empfangssignal ab.

Der Empfangsteil beziehungsweise die Empfängerschaltung 3 ist damit in der Lage, aus dem mit niedriger Energie induktiv übertragenen Signal mit geeigneter Verminderung von Störanteilen eine schmalbandige Informationsübertragung für Hörgeräte zu gewährleisten.

## Patentansprüche

1. Hörgerät mit
einer Empfangsvorrichtung (3) zum Empfangen mehrerer Werte mindestens eines Funksignals,
**dadurch gekennzeichnet, dass**
die Empfangsvorrichtung (3) eine Medianfiltereinrichtung (34) aufweist, mit der ein mittlerer Wert der mehreren Werte zur Störsignalverminderung ermittelbar ist.

2. Hörgerät nach Anspruch 1, das eine Antenneneinrichtung (2) mit selbsterregtem Schwingkreis (L1, C1) umfasst.

3. Hörgerät nach Anspruch 2, wobei die Antenneneinrichtung (2) ausschließlich aus dem LC-Schwingkreis (L1, C1) besteht.

4. Hörgerät nach einem der Ansprüche 1 bis 3, das weiterhin eine Sendevorrichtung (1) aufweist, so dass mit der Empfangsvorrichtung (3) und der Sendevorrichtung (1) eine Halb-Duplex-Übertragungsstrecke aufbaubar ist.

5. Hörgerät nach einem der Ansprüche 1 bis 4, wobei die Empfangsvorrichtung (3) zum Empfang im Langwellenbereich ausgelegt ist.

6. Hörgerät nach einem der Ansprüche 2 bis 5, wobei jeder der mehreren Werte ein Maß für eine Periodendauer des selbsterregten Schwingkreises ist.

7. Hörgerät nach einem der Ansprüche 2 bis 6, wobei der LC-Schwingkreis sowohl für die Erzeugung einer Trägerfrequenz zum Senden als auch zum Takten der Empfangsvorrichtung, insbesondere einer darin enthaltenen Filtereinrichtung, eingesetzt ist.

8. Verfahren zur Störsignalverminderung bei Hörgeräteempfangssignalen durch
Empfangen mehrerer Werte mindestens eines Funksignals durch ein Hörgerät,
**gekennzeichnet durch**
Medianfiltern der mehreren Werte zur Gewinnung eines mittleren Werts für eine Störsignalverminderung.

9. Verfahren nach Anspruch 8, wobei ein LC-Schwingkreis sowohl für die Erzeugung einer Trägerfrequenz zum Senden als auch zum Takten der Medianfilterung eingesetzt wird.

## Claims

1. Hearing device having
a receiver apparatus (3) for receiving several values from at least one radio signal,
**characterised in that**
the receiver apparatus (3) comprises a median filter facility (34), with which an average value of the several values can be determined for interference signal reduction.

2. Hearing device according to claim 1, which includes an antenna facility (2) with a self-induced oscillating circuit (L1, C1).

3. Hearing device according to claim 2, with the antenna facility (2) consisting exclusively of the LC oscillating circuit (L1, C1).

4. Hearing device according to one of claims 1 to 3, which also comprises a transmitter apparatus (1), so that a half duplex transmission path can be established with the receiver apparatus (3) and the transmitter apparatus (1).

5. Hearing device according to one of claims 1 to 4, with the receiver apparatus (3) being designed to receive in the long wave range.

6. Hearing device according to one of claims 2 to 5, with each of the several values being a measure for a cycle duration of the self-induced oscillating circuit.

7. Hearing device according to one of claims 2 to 6, with the LC oscillating circuit being used to generate a carrier frequency for transmission as well as for clocking the receiver apparatus, in particular a filter facility contained therein.

8. Method for interference signal reduction in hearing device receiver signals by
receiving several values from at least one radio signal by a hearing device,
**characterised by**
median filters from the several values for obtaining an average value for an interference signal reduction.

9. Method according to claim 8, with an LC oscillating circuit being used both to generate a carrier frequency for transmission as well as for clocking the median filtering.

## Revendications

1. Appareil auditif comprenant
un dispositif de réception (3) pour la réception de plusieurs valeurs d'au moins un signal radio,
**caractérisée en ce que**
le dispositif de réception (3) présente un dispositif de filtre médian (34), qui permet de déterminer une valeur moyenne des plusieurs valeurs pour réduire le signal parasite.

2. Appareil auditif selon la revendication 1, qui comporte un dispositif d'antenne (2) avec un circuit oscillant (L1, C1) autoexcité.

3. Appareil auditif selon la revendication 2, le dispositif d'antenne (2) comprenant exclusivement le circuit oscillant LC (L1, C1).

4. Appareil auditif selon l'une quelconque des revendications 1 à 3, qui présente également un dispositif d'émission (1), de sorte qu'une liaison de transmission semi-duplex peut être établie avec le dispositif de réception (3) et le dispositif d'émission (1).

5. Appareil auditif selon l'une quelconque des revendications 1 à 4, le dispositif de réception (3) étant conçu pour la réception dans la plage des grandes ondes.

6. Appareil auditif selon l'une quelconque des revendications 2 à 5, chacune des plusieurs valeurs étant une référence pour une durée de période du circuit oscillant autoexcité.

7. Appareil auditif selon l'une quelconque des revendications 2 à 6, le circuit oscillant LC étant utilisé aussi bien pour la génération d'une fréquence porteuse pour l'émission que pour la synchronisation du dispositif de réception, en particulier d'un dispositif de filtre inclus à l'intérieur.

8. Procédé destiné à réduire le signal parasite pour des signaux de réception d'appareil auditif par
la réception de plusieurs valeurs d'au moins un signal radio par un appareil auditif,
**caractérisé par**
le filtrage médian des plusieurs valeurs pour l'obtention d'une valeur moyenne pour une réduction du signal parasite.

9. Procédé selon la revendication 8, un circuit oscillant LC étant utilisé aussi bien pour la génération d'une fréquence porteuse pour l'émission que pour la synchronisation du filtrage médian.
